# EUROPÄISCHE PATENTSCHRIFT

(11) **EP 1 634 525 B1**
(45) Veröffentlichungstag und Bekanntmachung des Hinweises auf die Patenterteilung: **11.11.2009**
(21) Anmeldenummer: 05107787.3
(22) Anmeldetag: 25.08.2005
(51) Int. Cl.: A47L 13/58, A47L 13/22

(54) **Vorrichtung und Verfahren zum Reinigen eines Feuchtwischers**
Device and process for washing a mop
Appareil et procédé pour laver un balai

(30) Priorität: 09.09.2004 DE 102004044025
(43) Veröffentlichungstag der Anmeldung: 15.03.2006
(73) Patentinhaber: BSH Bosch und Siemens Hausgeräte GmbH, 81739 München (DE)
(72) Erfinder: Wetzel, Gerhard, 89567 Sontheim (DE); Spielmannleitner, Markus, 73479 Ellwangen (DE); Holzer, Stefan, 73430 Aalen (DE); Damrath, Joachim, 89429 Bachhagel (DE)

(56) Entgegenhaltungen:
- EP-A- 1 219 224
- EP-A- 1 219 226
- DE-A1- 10 065 373
- DE-A1- 10 065 412

## Beschreibung

Die vorliegende Erfindung betrifft ein Verfahren und eine Vorrichtung zum Reinigen eines Feuchtwischers mit einem flächigen Halter, an dem ein Wischbezug angeordnet ist, mit einer Wascheinrichtung zum Waschen des am Halter angeordneten Wischbezugs, wobei Abschnitte des Wischbezugs mit hoher Verschmutzung intensiver gewaschen werden als Abschnitte des Wischbezugs mit geringer Verschmutzung, und wobei mit einer Vielzahl von Düsen eine Reinigungsflüssigkeit in Richtung quer zur Ebene des flächigen Halters ausgestoßen wird.

Ein solches Verfahren und eine solche Vorrichtung sind aus der EP 1 219 226 A1 sowie der EP 1 219 224 A1 bekannt.

Aus der DE 100 65 371 A1 ist eine Vorrichtung zum Reinigen eines Feuchtwischers bekannt. An einem rechteckigen Halter ist an seiner Unterseite ein Wischbezug angeordnet, der durch eine Reinigungs- und Entfeuchtungseinrichtung bewegt wird. Die Reinigungs- und Entfeuchtungseinrichtung hat eine elektrisch angetriebene Pumpe, die Reinigungsflüssigkeit aus einem Behälter ansaugt und über eine Reihe von Düsen auf die Unterseite des Wischbezugs spritzt, um den Wischbezug zu befeuchten und zu reinigen. Nach dem Befeuchten und Reinigen des Wischbezugs wird der Halter zusammen mit dem Wischbezug zwischen zwei Rollen durchbewegt, die die Feuchtigkeit auf ein vorbestimmtes Maß auspressen. Die Rollen werden elektromotorisch angetrieben. Da die Vorrichtung als eine tragbare Einheit ausgebildet ist, werden die Stromverbraucher der Vorrichtung bevorzugt über einen eingebauten Akkumulator gespeist. Nachteilig an einer derartigen Anordnung ist, dass der Akkumulator aus Gewichts- und Kostengründen möglichst klein sein soll und damit nur eine zeitlich begrenzte Betriebsbereitschaft der Vorrichtung zur Verfügung stellt.

Aufgabe der vorliegenden Erfindung ist es, ein Verfahren und eine Vorrichtung zum Reinigen eines Feuchtwischers zur Verfügung zu stellen, die ein gutes Reinigungsergebnis bei geringem Energieverbrauch zur Verfügung stellt.

Diese Aufgabe wird bezüglich des Verfahrens durch die Merkmale des Patentanspruchs 1 gelöst und bezüglich der Vorrichtung durch die Merkmale des Patentanspruchs 5 gelöst.

Erfindungsgemäß ist eine Vielzahl von Düsen vorgesehen, mit denen eine Reinigungsflüssigkeit in Richtung quer zur Ebene des flächigen Halters auf den Wischbezug ausgestoßen wird, wobei eine Steuerungseinrichtung vorgesehen ist, mit der die Düsen in ihrer Sprühleistung über die Steuerungseinrichtung individuell derart ansteuerbar sind, dass stärker verschmutzte Abschnitte des Wischbezugs mit einem intensiveren Reinigungsstrahl beaufschlagt werden als Abschnitte des Wischbezugs mit geringerer Verschmutzung.

Indem Abschnitte des Wischbezugs mit hoher Verschmutzung intensiver gewaschen werden als Abschnitte des Wischbezugs mit geringer Verschmutzung, kann insgesamt eine sehr gute Reinigung des Wischbezugs erreicht werden, wobei wenig Energie verbraucht wird. Das Verfahren bzw. die Vorrichtung kann somit bei Verwendung eines Akkumulators als Energiespeicher länger betrieben werden.

In einer bevorzugten Ausführung wird der Randabschnitt des Wischbezugs intensiver gewaschen als der zentrale Abschnitt des Wischbezugs. Da der am Halter befestigte Feuchtwischer üblicherweise in den Randbereichen stärker verschmutzt als in den zentralen mittigen Abschnitten, kann durch die Anpassung der Reinigungsvorrichtung an den örtlichen Verschmutzungsgrad des Feuchtwischers Energie beim Reinigen des Feuchtwischers ökonomisch eingesetzt werden.

In einer bevorzugten Ausführung ist eine Bewegungseinrichtung vorgesehen, die den Feuchtwischer durch die Wascheinrichtung bewegt.

In einer vorteilhaften Ausführung sind die Düsen in einer Reihe quer zur Bewegungsrichtung des Feuchtwischers durch die Reinigungsvorrichtung angeordnet, wobei eine Steuerungseinrichtung vorgesehen ist, mit der die Düsen derart ansteuerbar sind, dass die Randabschnitte des Wischbezugs mit einem intensiveren Reinigungsstrahl beaufschlagt werden als der zentrale Abschnitt des Wischbezugs.

In einer vorteilhaften Ausführung hat der Halter eine rechteckige Form mit einer kurzen Seite und einer langen Seite, wobei die Reihe der Düsen eine Strecke mit Reinigungsflüssigkeit beaufschlagen kann, die der kurzen Seite entspricht. Hierdurch kann mit geringem gerätetechnischem Aufwand der Wischbezug effizient gereinigt werden.

In einer bevorzugten Ausführung ist eine Entfeuchtungseinrichtung zum Entfeuchten des gewaschenen Abschnitts des am Halter angeordneten Wischbezugs vorgesehen.

In einer vorteilhaften Ausführung hat die Entfeuchtungseinrichtung zwei gegenüberliegende Pressrollen, zwischen denen der Halter mit dem daran angeordneten Wischbezug gepresst wird, wobei die Pressrollen einen Antrieb haben und die Pressrollen die Bewegungseinrichtung zum Bewegen des Halters durch die Wascheinrichtung bilden.

In einer vorteilhaften Ausführung ist eine Pumpe vorgesehen, die die Düsen mit Reinigungsflüssigkeit versorgt, weiterhin ist die Bewegungseinrichtung mit einem Motor versehen und die Vorrichtung hat einen Energiespeicher, bevorzugt einen Akkumulator, zum Versorgen der Energieverbraucher mit Energie.

Weitere Einzelheiten, Merkmale und Vorteile der Erfindung ergeben sich aus der nachstehenden Beschreibung eines Ausführungsbeispiels der Reinigungsvorrichtung zum Reinigen eines Feuchtwischers unter Bezugnahme auf die Zeichnung.

Darin zeigen:
- Figur 1: eine schematische Schnittansicht des Feuchtwischers und der Reinigungsvorrichtung zum Reinigen des Feuchtwischers;
- Figur 2: ein mit einem Wischbezug versehener Feuchtwischer von unten;
- Figur 3: ein Diagramm, das den Verschmutzungsgrad des Feuchtwischers entlang der Linie X-X gemäß Figur 2 zeigt;
- Figur 4: ein Diagramm, das den Verschmutzungsgrad des Feuchtwischers entlang der Linie Y-Y gemäß Figur 2 zeigt; und
- Figur 5: eine schematische Schnittansicht einer weiteren Ausführungsform für einen erfindungsgemäßen Feuchtwischer.

Gemäß Figur 1 ist eine Reinigungsvorrichtung 4 dargestellt, die eine Wascheinrichtung 11 und eine Entfeuchtungseinrichtung 16 zum Waschen und Entfeuchten eines Feuchtwischers 1 hat. Der Feuchtwischer 1 hat einen Stiel 18, an dem ein flächiger Halter 2 gelenkig angeordnet ist, an dem an seiner Unterseite ein Wischbezug 3 befestigt ist. Der Wischbezug 3 besteht aus einem saugfähigen Material zur Aufnahme einer Reinigungsflüssigkeit 6, die sich in einem Behälter 5 der Reinigungsvorrichtung 4 befindet.

Zur Reinigung von insbesondere Bodenflächen wird der Wischbezug 3 mit der Reinigungsflüssigkeit 6 befeuchtet und damit die zu reinigende Fläche gewischt. Danach kann der Wischbezug 3 des Feuchtwischers 1 mittels der Reinigungsvorrichtung 4 ausgespült werden, um den aufgenommenen Schmutz zu entfernen, wobei durch teilweises Auspressen des am Halter 2 befindlichen Wischbezugs 3 eine definierte Feuchte im Wischbezug 3 eingestellt wird.

Die Wascheinrichtung 11 hat eine über einen Motor 7 angetriebene Pumpe 8, die sich im Behälter 5 in der Reinigungsflüssigkeit 6 befindet. An der Druckseite der Pumpe 8 ist eine Leitung 12 angeordnet, die eine Reihe von Düsen 19 mit Reinigungsflüssigkeit 6 versorgt. Die Reihe von Düsen 19 verlaufen durch einen im Wesentlichen waagerecht ausgerichteten Zwischenboden 15, der oberhalb des Behälters 5 angeordnet ist. Der Motor 7 treibt weiterhin die Entfeuchtungseinrichtung 16 an, die oberhalb des Zwischenbodens 15 montiert ist. Die Entfeuchtungseinrichtung 16 hat eine Walze 10 und zwei über der Walze 10 angeordnete Rollen 9, die jeweils um waagerechte Achsen 20 und 21 drehbar sind, wobei die Walze 9 vom Motor in Drehrichtung 22 antreibbar ist. Die zwei Rollen 9 sind zueinander beabstandet, sodass der Stiel 18 des Feuchtwischers 1 zwischen den beiden Teilrollen hindurchgeführt werden kann. Zum Waschen und Entfeuchten des Feuchtwischers 1 wird der Halter 2 zusammen mit dem Wischbezug 3 zwischen den oberen Rollen 9 und der unteren Walze 10 hindurchgeführt. Der Abstand zwischen den oberen Rollen 9 und der unteren Walze 10 ist derart bemessen, dass der Wischbezug 3 beim Hindurchführen des Feuchtwischers 1 zusammengedrückt und so bis zu einer bestimmten Restfeuchte entfeuchtet wird. Die Rollen 9 und die Walze 10 bilden eine Bewegungseinrichtung 15 zum Bewegen des Halters 2 durch die Reinigungsvorrichtung 4.

Die Walze 10 und die Rollen 9 werden in Drehrichtung 22 derart angetrieben, dass der Halter 2 zusammen mit dem Wischbezug 3 in Bewegungsrichtung 23 zwischen der Walze 10 und den Rollen 9 durch die Reinigungsvorrichtung 4 hindurchgezogen wird. Dabei passiert der Wischbezug 3 vor dem Auspressen zwischen der Walze 10 und den Rollen 9 die Reihe von Spritzdüsen 19, die in Bewegungsrichtung 23 vor der Walze 10 und den Rollen 9 angeordnet sind. Der Motor 7 wird dabei von einer Steuerungseinrichtung 24 angesteuert, die mit einem Schalter 14 verbunden ist, der das Vorhandensein des Halters 2 in Führungen 13 in Antriebsrichtung vor der Walze 10 und den Rollen 9 erfasst. In Antriebsrichtung hinter den Rollen 10 sind ebenso Führungen 13 für den Halter 2 vorgesehen.

Sobald der Schalter 14 durch den Halter 2 betätigt wird, wird von der Steuerungseinrichtung 24 der Motor 7 angesteuert, worauf die Pumpe 8 Reinigungsflüssigkeit 6 aus dem Behälter 5 ansaugt und durch die Flüssigkeitsleitungen 12 zu der Reihe von Düsen 19 fördert. Gleichzeitig drehen sich die Walze 10 und die Rollen 9 und bewegen den Halter 2 in Bewegungsrichtung 23, sobald die Walze 10 zusammen mit den Rollen 9 den Halter 2 erfasst haben. Da der Halter 2 mit dem daran angeordneten Wischbezug 3 vor der Walze 10 und den Rollen 9 über die Reihe von Düsen 19 geführt wird, wird im Wischbezug 3 befindlicher Schmutz mit der Reinigungsflüssigkeit 6 ausgespült und anschließend überschüssige Reinigungsflüssigkeit 6 zwischen der Walze 10 und den Rollen 9 ausgepresst. Die von der Walze 10 und den Rollen 9 ausgepresste Reinigungsflüssigkeit 6 fließt nach unten auf den Zwischenboden 15 und wird auf diesem zu einem Filter 25 geleitet, durch den die Reinigungsflüssigkeit 6 nach unten zurück in den Behälter 5 fließt.

In der vorliegenden Ausführung ist die Reihe von Düsen 19 über eine Sammelleitung (nicht dargestellt) und über die Leitung 12 mit der Pumpe 8 verbunden. Der Halter 2 hat eine breite Seite 26 und eine schmale Seite 27. In Bewegungsrichtung 23 sowohl vor der Entfeuchtungseinrichtung 16 als auch nach der Entfeuchtungseinrichtung 16 sind jeweils Führungen 13 angeordnet, die den Halter 2 bzw. den Feuchtwischer 1 durch die Reinigungsvorrichtung 4 führen. In Bewegungsrichtung 23 vor der Reihe von Düsen 19 ist ein Schalter 14 angeordnet, der mit der Steuerungseinrichtung 24 verbunden ist. Wird der Halter mit seiner schmalen Seite 27 voraus in die Reinigungsvorrichtung 4 eingeführt, so wird durch den Halter 2 der Schalter 14 betätigt, woraufhin der Motor 7 zum Antreiben der Pumpe 8 und auch der Walze 10 und der Rollen 9 in Betrieb gesetzt wird. Dabei wird der Halter von der Walze 10 und den Rollen 9 erfasst und durch die Reinigungsvorrichtung 4 transportiert, wobei der am Halter 2 auf seiner Unterseite angeordnete Wischbezug 3 durch die Reihe von Düsen 19 mit Reinigungsflüssigkeit besprüht wird. Nachdem der Halter 2 den Schalter mit seiner breiten Seite 26 passiert hat, fällt der Schalter in seine Ausgangsposition zurück und schaltet den Motor 7 ab.

Die Reinigungsvorrichtung 4 hat weiterhin einen Energiespeicher, der bevorzugt als Akkumulator 28 ausgebildet ist, um Energieverbraucher wie Motor 7 und Steuerungseinrichtung 24 mit Energie zu versorgen.

Gemäß Figur 2 ist der Wischbezug 3 nach entsprechendem Gebrauch von unten dargestellt. Der Grad der Verschmutzung entlang des mittleren Abschnitts der breiten Seite 26 ist in Figur 3 dargestellt, und der Verschmutzungsgrad entlang des mittleren Abschnitts der schmalen Seite 27 ist in Figur 4 dargestellt. Es ist deutlich zu erkennen, dass der Wischbezug 3 im Randbereich stärker verschmutzt ist als in seinem mittleren, zentralen Abschnitt, da der Randbereich bei den Wischbewegungen des Halters 2 über eine zu wischende Fläche zunächst mit dem Schmutz in Kontakt gerät.

Erfindungsgemäß wird jede Düse in ihrer Sprühleistung über die Steuerungseinrichtung 24 individuell angesteuert. Beim Durchfahren des Halters mit seiner schmalen Seite 27 voraus durch die Reinigungsvorrichtung 4 werden dann die Düsen derart angesteuert, dass der vordere Randabschnitt der schmalen Seite 27 mit einer über die gesamte Reihe von Düsen 19 gleichmäßig hohen Sprühleistung angesteuert wird, und in einem mittleren Abschnitt die mittleren Düsen gegenüber den Düsen am Randbereich der Reihe von Düsen 19 mit einer geringeren Sprühleistung angesteuert werden, und der hintere Abschnitt der schmalen Seite 27 wieder mit einer über die gesamte Reihe von Düsen 19 hohen Sprühleistung angesteuert wird. Mit einer derartigen Anordnung ist es möglich, die Sprühleistung optimal an den Verschmutzungsgrad, wie er gemäß den Figuren 2 bis 4 dargestellt ist, anzupassen.

## Patentansprüche

1. Verfahren zum Reinigen eines Feuchtwischers (1) mit einem flächigen Halter (2), an dem ein Wischbezug (3) angeordnet ist, mit einer Wascheinrichtung (11) zum Waschen des am Halter (2) angeordneten Wischbezugs (3), wobei Abschnitte des Wischbezugs (3) mit hoher Verschmutzung intensiver gewaschen werden als Abschnitte des Wischbezugs (3) mit geringer Verschmutzung, und wobei mit einer Vielzahl von Düsen (19) eine Reinigungsflüssigkeit (6) in Richtung quer zur Ebene des flächigen Halters (2) ausgestoßen wird, **dadurch gekennzeichnet, dass** die Düsen in ihrer Sprühleistung über die Steuerungseinrichtung (24) individuell (19) derart angesteuert werden, dass stärker verschmutzte Abschnitte des Wischbezugs (3) mit einem intensiveren Reinigungsstrahl beaufschlagt werden als Abschnitte des Wischbezugs (3) mit geringerer Verschmutzung.

2. Verfahren nach Anspruch 1, **dadurch gekennzeichnet, dass** der Randabschnitt des Wischbezugs (3) intensiver gewaschen wird als der zentrale Abschnitt des Wischbezugs (3).

3. Verfahren nach Anspruch 1 oder 2, **dadurch gekennzeichnet, dass** der Feuchtwischer (1) durch die Wascheinrichtung (11) bewegt wird und die Wascheinrichtung (11) Reinigungsflüssigkeit (6) in Richtung quer zur Ebene des flächigen Halters (2) auf den Wischbezug (3) ausstößt.

4. Verfahren nach einem der Ansprüche 1 bis 3, **dadurch gekennzeichnet, dass** der Feuchtwischer (1) nach dem Reinigungsvorgang entfeuchtet wird.

5. Vorrichtung zum Reinigen eines Feuchtwischers (1) mit einem flächigen Halter (2), an dem ein Wischbezug (3) angeordnet ist, mit einer Wascheinrichtung (11) zum Waschen des am Halter (2) angeordneten Wischbezugs (3), welche Wascheinrichtung (11) derart ausgestaltet ist, dass Abschnitte des Wischbezugs (3) mit hoher Verschmutzung intensiver gewaschen werden als Abschnitte des Wischbezugs (3) mit geringer Verschmutzung, wobei eine Vielzahl von Düsen (19) vorgesehen ist, mit denen eine Reinigungsflüssigkeit (6) in Richtung quer zur Ebene des flächigen Halters (2) ausgestoßen wird, **dadurch gekennzeichnet, dass** eine Steuerungseinrichtung (24) vorgesehen ist, mit der die Düsen (19) in ihrer Sprühleistung über die Steuerungseinrichtung (24) individuell derart ansteuerbar sind, dass stärker verschmutzte Abschnitte des Wischbezugs (3) mit einem intensiveren Reinigungsstrahl beaufschlagt werden als Abschnitte des Wischbezugs (3) mit geringerer Verschmutzung.

6. Vorrichtung nach Anspruch 5, **dadurch gekennzeichnet, dass** die Wascheinrichtung (11) derart ausgestaltet ist, dass der Randabschnitt des Wischbezugs (3) intensiver gewaschen wird als der zentrale Abschnitt des Wischbezugs (3).

7. Vorrichtung nach Anspruch 5 oder 6, **dadurch gekennzeichnet, dass** eine Bewegungseinrichtung (15) vorgesehen ist, die den Feuchtwischer (1) durch die Wascheinrichtung (11) bewegt.

8. Vorrichtung nach einem der Ansprüche 5 bis 7, **dadurch gekennzeichnet, dass** die Düsen (19) in einer Reihe angeordnet sind und dass eine Steuerungseinrichtung (24) vorgesehen ist, mit der die Düsen (19) derart ansteuerbar sind, dass die Randabschnitte des Wischbezugs (3) mit einem intensiveren Reinigungsstrahl beaufschlagt werden als der zentrale Abschnitt des Wischbezugs (3).

9. Vorrichtung nach einem der Ansprüche 5 bis 8, zum Reinigen eines Feuchtwischers (1), dessen Halter (2) eine rechteckige Form mit einer schmalen Seite (27) und einer breiten Seite (26) hat und **dadurch gekennzeichnet, daß** die Reihe der Düsen (19) eine Strecke mit Reinigungsflüssigkeit beaufschlagen, die der schmalen Seite 27 entspricht.

10. Vorrichtung nach Anspruch 5, **dadurch gekennzeichnet, dass** die Düsen (19) in einer Reihe angeordnet sind und dass die Düsen (19) eine vorbestimmte Verteilung der Ausstoßintensität haben, wobei die im Randabschnitt angeordneten Düsen (19) der Reihe von Düsen (19) eine höhere Ausstoßintensität von Reinigungsflüssigkeit (6) haben als die Düsen (19), die in einem mittleren Abschnitt der Reihe von Düsen (19) angeordnet sind.

11. Vorrichtung nach einem der Ansprüche 5 bis 10, **dadurch gekennzeichnet, dass** eine Entfeuchtungseinrichtung (16) zum Entfeuchten des gewaschenen Abschnitts des am Halter (2) angeordneten Wischbezugs (3) vorgesehen ist.

12. Vorrichtung nach Anspruch 11, **dadurch gekennzeichnet, dass** die Entfeuchtungseinrichtung (16) durch zwei gegenüberliegende Pressrollen (9, 10) ausgebildet ist, zwischen denen der Halter (2) gepresst wird, und dass die Pressrollen (9, 10) einen Antrieb haben und dass die Pressrollen (9, 10) die Bewegungseinrichtung (15) zum Bewegen des Halters (2) durch die Wascheinrichtung (11) bilden.

13. Vorrichtung nach Anspruch 7 oder 12, **dadurch gekennzeichnet, dass** eine Pumpe (8) vorgesehen ist, die die Düsen (19) mit Reinigungsflüssigkeit (6) versorgt, und dass die Bewegungseinrichtung (15) einen Motor (7) hat und dass ein Energiespeicher, bevorzugt ein Akkumulator (28), vorgesehen ist, der die Pumpe (8) und den Motor (7) mit Energie versorgt.

## Claims

1. Method for cleaning a mop (1) with a flat holder (2), at which a wiper cover (3) is arranged, with a washing device (11) for washing the wiper cover (3) arranged at the holder (2), wherein sections of the wiper cover (3) with a high degree of contamination are washed more intensively than sections of the wiper cover (3) with less contamination, and wherein a cleaning liquid (6) is discharged in a direction transverse to the plane of the flat holder (2) by a plurality of nozzles (19), **characterised in that** the nozzles (19) are individually controlled in their spray output by way of the control device (24) in such a manner that more strongly contaminated sections of the wiper cover (3) are acted on by a more intensive cleaning jet than sections of the wiper cover (3) with less contamination.

2. Method according to claim 1, **characterised in that** the edge section of the wiper cover (3) is more intensively washed than the central section of the wiper cover (3).

3. Method according to claim 1 or 2, **characterised in that** the mop (1) is moved by the washing device (11) and the washing device (11) discharges cleaning liquid (6) onto the wiper cover (3) in a direction transverse to the plane of the flat holder (2).

4. Method according to any one of claims 1 to 3, **characterised in that** the mop (1) is freed of moisture after the cleaning process.

5. Device for cleaning a mop (1) with a flat holder (2), at which a wiper cover (3) is arranged, with a washing device (11) for washing the wiper cover (3) arranged at the holder (2), which washing device (11) is so designed that sections of the wiper cover (3) with a high degree of contamination are washed more intensively than sections of the wiper cover (3) with less contamination, wherein a plurality of nozzles (19) is provided, by which a cleaning liquid (6) is discharged in a direction transverse to the plane of the flat holder (2), **characterised in that** a control device (24) is provided, by which the nozzles (19) are individually controllable in their spray output by way of the control device (24) in such a manner that more strongly contaminated sections of the wiper cover (3) are acted on by a more intensive cleaning jet than sections of the wiper cover (3) with less contamination.

6. Device according to claim 5, **characterised in that** the washing device (11) is designed in such a manner that the edge section of the wiper cover (3) is washed more intensively than the central section of the wiper cover (3).

7. Device according to claim 5 or 6, **characterised in that** a movement device (15) is provided, which moves the mop (1) through the washing device (11).

8. Device according to any one of claims 5 to 7, **characterised in that** the nozzles (19) are arranged in a row and that a control device (24) is provided by which the nozzles (19) are so controllable that the edge sections of the wiper cover (3) are acted on by a more intensive cleaning jet than the central section of the wiper cover (3).

9. Device according to any one of claims 5 to 8, for cleaning a mop (1), the holder (2) of which has rectangular form with a narrow side (27) and a wide side (26), **characterised in that** the row of nozzles (19) acts by cleaning liquid on a path corresponding with the narrow side (27).

10. Device according to claim 5, **characterised in that** the nozzles (19) are arranged in a row and that the nozzles (19) have a predetermined distribution of the discharge intensity, wherein the nozzles (19), which are arranged in the edge section, of the row of nozzles (19) have a higher discharge intensity of cleaning liquid (6) than the nozzles (19) arranged in a middle section of the row of nozzles (19).

11. Device according to any one of claims 5 to 10, **characterised in that** a drying device (16) for moisture removal from the washed section of the wiper cover (3) arranged at the holder (2) is provided.

12. Device according to claim 11, **characterised in that** the drying device (16) is formed by two opposite press rollers (9, 10) between which the holder (2) is pressed, and that the press rollers (9, 10) have a drive and that the press rollers (9, 10) form the movement device (15) for moving the holder (2) through the washing device (11).

13. Device according to claim 7 or 12, **characterised in that** a pump (8) is provided, which supplies the nozzles (19) with cleaning liquid (6), and that the movement device (15) has a motor (7) and that an energy store, preferably a battery (28), which supplies the pump (8) and the motor (7) with energy is provided.

## Revendications

1. Procédé pour nettoyer un balai à laver (1) comprenant un support plan (2), sur lequel est disposé un revêtement de balayage (3), comprenant un dispositif de lavage (11) pour laver le revêtement de balayage (3) disposé sur le support (2), des sections du revêtement de balayage (3) à haute salissure étant lavées plus intensivement que des sections du revêtement de balayage (3) à moindre salissure, et un liquide de nettoyage (6) étant expulsé en direction transversale par rapport au plan du support plan (2) à l'aide d'une pluralité de buses (19), **caractérisé en ce que** les buses, quant à leur performance d'arrosage, sont commandées individuellement par l'intermédiaire du dispositif de commande (24) de manière à ce que des sections plus fortement salies du revêtement de balayage (3) soient alimentées avec un jet de nettoyage plus intensif que des sections du revêtement de balayage (3) à moindre salissure.

2. Procédé selon la revendication 1, **caractérisé en ce que** la section de bord du revêtement de balayage (3) est lavée de manière plus intensive que la section centrale du revêtement de balayage (3).

3. Procédé selon la revendication 1 ou 2, **caractérisé en ce que** le balai à laver (1) est déplacé à travers le dispositif de lavage (11) et **en ce que** le dispositif de lavage (11) expulse du liquide de nettoyage (6) sur le revêtement de balayage (3) en direction transversale par rapport au plan du support plan (2).

4. Procédé selon la revendication 1 ou 2, **caractérisé en ce que** le balai à laver (1) est déshumidifié après l'opération de nettoyage.

5. Dispositif de nettoyage d'un balai à laver (1) comprenant un support plan (2), sur lequel est disposé un revêtement de balayage (3), comprenant un dispositif de lavage (11) pour laver le revêtement de balayage (3) disposé sur le support (2), lequel dispositif de lavage (11) est réalisé de manière à ce que des sections à haute salissure du revêtement de balayage (3) soient lavées plus intensivement que des sections du revêtement de balayage (3) à moindre salissure, une pluralité de buses (19) étant pourvues, à l'aide desquelles un liquide de nettoyage (6) est expulsé en direction transversale par rapport au plan du support plan (2), **caractérisé en ce qu'**un dispositif de commande (24) est pourvu, au moyen duquel les buses (19), quant à leur performance d'arrosage, sont commandables individuellement par l'intermédiaire du dispositif de commande (24) de manière à ce que des sections plus fortement salies du revêtement de balayage (3) soient alimentées avec un jet de nettoyage plus intensif que des sections du revêtement de balayage (3) à moindre salissure.

6. Dispositif selon la revendication 5, **caractérisé en ce que** le dispositif de lavage (11) est réalisé de manière à ce que la section de bord du revêtement de balayage (3) soit lavée de manière plus intensive que la section centrale du revêtement de balayage (3).

7. Dispositif selon la revendication 5 ou 6, **caractérisé en ce qu'**un dispositif de déplacement (15) est pourvu, qui déplace le balai à laver (1) à travers le dispositif de lavage (11).

8. Dispositif selon l'une quelconque des revendications 5 à 7, **caractérisé en ce que** les buses (19) sont arrangées en une rangée et **en ce qu'**un dispositif de commande (24) est pourvu, à l'aide duquel les buses (19) sont commandables de manière à ce que les sections de bord du revêtement de balayage (3) soient alimentées avec un jet de nettoyage plus intensif que la section centrale du revêtement de balayage (3).

9. Dispositif selon l'une quelconque des revendications 5 à 8, destiné à nettoyer un balai à laver (1), dont le support (2) a une forme rectangulaire avec un côté étroit (27) et un côté large (26) et **caractérisé en ce que** la rangée de buses (19) alimente en liquide de nettoyage un trajet qui correspond au côté étroit (27).

10. Dispositif selon la revendication 5, **caractérisé en ce que** les buses (19) sont disposées en une rangée et **en ce que** les buses (19) ont une répartition prédéterminée de l'intensité d'expulsion, les buses (19), disposées dans la section de bord, de la rangée de buses (19) ayant une intensité d'expulsion de liquide de nettoyage (6) plus élevée que les buses (19) qui sont disposées dans une section centrale de la rangée de buses (19).

11. Dispositif selon l'une quelconque des revendications 5 à 10, **caractérisé en ce qu'**un dispositif de déshumidification (16) est pourvu pour déshumidifier la section lavée du revêtement de balayage (3) disposé sur le support (2).

12. Dispositif selon la revendication 11, **caractérisé en ce que** le dispositif de déshumidification (16) est formé par deux rouleaux presseurs opposés (9, 10), entre lesquels le support (2) est pressé, et **en ce que** les rouleaux presseurs (9, 10) ont un entraînement et **en ce que** les rouleaux presseurs (9, 10) forment le dispositif de déplacement (15) destiné à déplacer le support (2) à travers le dispositif de lavage (11).

13. Dispositif selon la revendication 7 ou 12, **caractérisé en ce qu'**une pompe (8) est ménagée, qui alimente les buses (19) en liquide de nettoyage (6), et **en ce que** le dispositif de déplacement (15) a un moteur (7) et **en ce qu'**un accumulateur d'énergie, de préférence un accumulateur (28), est ménagé, qui alimente la pompe (8) et le moteur (7) en énergie.
